# EUROPÄISCHE PATENTSCHRIFT

(11) **EP 2 681 454 B1**
(45) Veröffentlichungstag und Bekanntmachung des Hinweises auf die Patenterteilung: **30.09.2015**
(21) Anmeldenummer: 12704743.9
(22) Anmeldetag: 09.02.2012
(51) Int. Cl.: F04D 29/42, F04D 29/44, F04D 29/66, F01D 1/06, F01D 9/02, F01N 1/02

(54) **RESONATORSCHALLDÄMPFER FÜR EINE RADIALE STRÖMUNGSMASCHINE, INSBESONDERE FÜR EINEN RADIALVERDICHTER**
RESONATOR SILENCER FOR A RADIAL FLOW MACHINE, IN PARTICULAR FOR A RADIAL COMPRESSOR
SILENCIEUX À RÉSONATEUR POUR UNE TURBOMACHINE RADIALE, EN PARTICULIER POUR UN COMPRESSEUR RADIAL

(30) Priorität: 03.03.2011 DE 102011005025
(43) Veröffentlichungstag der Anmeldung: 08.01.2014
(73) Patentinhaber: Siemens Aktiengesellschaft, 80333 München (DE)
(72) Erfinder: KÖNIG, Sven, 47051 Duisburg (DE)
(86) Internationale Anmeldenummer: PCT/EP2012/052160
(87) Internationale Veröffentlichungsnummer: WO 2012/116880

(56) Entgegenhaltungen:
- EP-A1- 1 602 810
- DE-T2- 60 114 484
- DE-T2- 60 120 769
- DE-T2- 60 310 663
- US-A1- 2009 229 280

## Beschreibung

Die Erfindung betrifft einen Diffusor für einen Radialverdichter, welcher Diffusor einen im Wesentlichen ringförmigen Hohlraum aufweist, welcher zumindest durch eine erste radiale Seitenfläche begrenzt wird.

Radialverdichter sind bekannt, beispielsweise aus der EP 1 356 168 B1 oder der EP 1 602 810 A1.

Die in den EP 1 602 810 A1, DE 603 10 663 T2, DE 601 20769 T2 und US 2009/229280 A1 gezeigten Diffusoren weisen eine Umfangsnut auf, die mit einem Material gefüllt bzw. abgedeckt ist und so keinen Resonator ausbildet.

Die DE 601 14 484 T2 zeigt eine leere Umfangsnut bei dem Diffusor.

Solche Radialverdichter bestehen aus einem eine Verdichterstufe bildenden, um eine Drehachse rotierenden Lauf- bzw. Flügelrad mit einem - bezüglich der Drehachse des Laufrades - axialem Eintritt und einem radialen Austritt. Zu verdichtendes Gas strömt axial in das Laufrad der Verdichterstufe und wird dann nach außen (radial, Radialdichtung) abgelenkt, wobei es aus dem Laufrad mit hoher Geschwindigkeit austritt.

Kinetische Energie des mit hoher Geschwindigkeit austretenden und zu verdichtenden Gases wird dann in einem Diffusor in potenzielle Energie in Form von Druck umgewandelt.

Ein solcher Diffusor wird meist durch zwei nichtrotierende, einen ringförmigen Hohlraum bzw. einen Ringraum ausbildende Ringe gebildet, welcher Ringraum sich an den Laufradaustritt radial anschließt bzw. welche Ringe bzw. ringförmige Wände/Seitenfläche sich an den Laufradaustritt radial anschlie ßen und senkrecht zur Drehachse oder zu dieser in einem sehr stumpfen Winkel stehen (radiale Ringraumwände/radiale Seitenflächen).

Das aus dem Laufrad austretende Gas wird in diesem Ringraum zwischen diesen beiden ringförmigen Wänden radial nach außen geführt und gelangt zu einem Sammler.

Häufig haben Diffusoren Flügel, d. h. eine Beschaufelung, zur Lenkung und besseren Steuerung der Verlangsamung der Strömung.

Ferner ist bekannt, dass solche Radialverdichter relativ hohe Schallemissionen bzw. Geräuschpegel verursachen, die eine (Lärm-)Beeinträchtigung einer Umgebung des Radialverdichters darstellen. Diese Schallemissionen können darüber hinaus auch Vibrationen und strukturrelevante Fehlfunktionen auslösen.

Beispielsweise werden dominante Schallquellen in einem Radialverdichter typischerweise am Ort des Flügelrades und des Diffusoreingangs oder etwaiger Diffusorschaufeln bedingt durch die hohe Geschwindigkeit der durch diese Regionen hindurchströmenden Fluide sowie durch eine Interaktion von Rotor- und Statorkomponenten erzeugt.

Insbesondere ist es hier bekannt, dass Radialverdichter an einem Austritt aus dem Radialverdichter (Druckseite), beispielsweise an dortigen Druckstutzen, komplexe, instationäre, dreidimensionale, rotierende und/oder pulsierende Druckfelder bzw. Schallfelder erzeugen, deren Schallwellen sich ungestört in an die Druckstutzen anschließende Rohrleitungen ausbreiten.

Hierbei kann es - neben den erwähnten Lärmbelastungen, Vibrationen und strukturrelevanten Fehlfunktionen - auch zu Rohrleitungsschwingungen kommen, welche zu Schäden an den Rohrleitungen bis hin zu einem Ausfall des Radialverdichters bzw. des übergeordneten, den Radialverdichter aufweisenden Systems führen können.

Die Dämpfung solcher komplexer, instationärer, dreidimensionaler, rotierender und/oder pulsierender Druckfelder bzw. Schallfelder ist technisch schwierig.

Ausgehend davon sind effiziente Schalldämpfungsmaßnahmen für solche schallemissionserzeugende Radialverdichter nötig.

Verschiedene schallemissionsbegrenzende, "externe" Maßnahmen, wie Gehäuse oder Umhüllungen sind bekannt. Diese Geräuschreduktionstechniken können relativ teuer sein, insbesondere wenn sie als "späteres" Zusatzprodukt angeboten werden.

Weiterhin sind "interne" Schalldämpfer zur Begrenzung von Schallemissionen bei Radialverdichtern bekannt.

Schalldämpfer im Allgemeinen sind Vorrichtungen zur Verminderung von Schallemissionen. Es werden verschiedene Bauarten von Schalldämpfern unterschieden, die aufgrund verschiedener Wirkungsmechanismen eine erzeugte Schallleistung verringern. Man unterscheidet beispielsweise Absorptions- und Reflektions-/Resonatorschalldämpfer.

Ein Absorptionsschalldämpfer, wie er beispielsweise aus der EP 1 602 810 A1 für einen Radialverdichter bekannt ist, enthält poröses (Absorptions-) Material, im Regelfall Steinwolle, Glaswolle oder Glasfaser, das Schallenergie teilweise absorbiert, d. h., in Wärme umwandelt. Durch Absorption werden im Schalldämpfer hauptsächlich obere Frequenzen des Schallmediums gedämpft.

Ebensolche Verfüllungen eines entsprechenden Hohlraumes werden auch in den DE 603 10 663 T2, DE601 20769 T2 und US 2009/229280 A1 vorgeschlagen.
Die DE 601 14 484 T2 offenbart eine Umfangsnut, deren Tiefe auf mehr als das 1,5-fache der axialen Breite des ausgesparten Abschnitts des Verdichter-Rads vergrößert ist.

Absorptionsschalldämpfer weisen den Nachteil auf, dass sie in der Regel für hohe Drücke ungeeignet sind, da - verbunden mit den hohen Drücken - hohe Energieeinträge auf das Absorptionsmaterial einwirken bzw. hohe Wärmeeinträge von dem Absorptionsmaterial aufzunehmen sind, was zu Schäden am porösen Material, wie zu einer Auflösung des Absorptionsmaterials, führen kann.

Resonatorschalldämpfer bzw. Reflektionsschalldämpfer, welche das Prinzip einer Schallreflektion nutzen, enthalten dazu in der Regel mehrere Hohlräume bzw. Kammern, an denen das Schallmedium vorbeiläuft, wobei es zu Reflektionen kommt. Beim mehrfachen Vorbeilaufen an Innenräumen der Kammern durch das Schallmedium kommt es zu einer Reduzierung von Schalldruckspitzen verschiedener Frequenzen. Diese Reflektionen werden - konstruktiv - durch Prallwände, Querschnittserweiterungen und -verengungen erzeugt. Durch Reflektion können im Schalldämpfer beliebige Frequenzen des Schallmediums gedämpft werden.

Ein solcher Resonatorschalldämpfer, basierend auf einem Helmholtz-Resonatorprinzip, für einen Radialverdichter ist aus der EP 1 356 168 B1 oder aus der EP 1 443 217 A2 bekannt. Bei diesem Radialverdichter weist der dortige Diffusor eine akustische Auskleidung in Form eines Feldes mit zahlreichen Bohrungen, welche als Helmholtz-Resonatoren wirken, auf.

Neben einem solchen Radialverdichter ist als weitere Form einer radialen Strömungsmaschine eine Radialturbine bekannt.

Eine solche Radialturbine, wie beispielsweise aus der DE 44 38 611 C1 bekannt, beruht auf einer Umkehrung des physikalischen Prinzips eines Radialverdichters und wird dementsprechend - bei entsprechenden Komponenten wie bei einem Radialverdichter - in umgekehrter Strömungsrichtung wie bei diesem durchströmt.

Auch bei Radialturbinen treten die beschriebenen Emissionsprobleme in entsprechender Weise auf.

Beispielsweise werden dominante Schallquellen in einer Radialturbine typischerweise am Ort des Flügelrades bzw. eines Turbinenrades (beides im Folgenden auch kurz als Laufrad benannt) und eines dem Turbinenrad vorgeschalteten Turbinenleitkranzes oder etwaiger Leitkranzschaufeln erzeugt.

Auch hier können an einer Saugseite, d. h. an einem Eintritt in die Radialturbine, beispielsweise an einem dortigen Saugstutzen, komplexe, instationäre, dreidimensionale, rotierende und/oder pulsierende Druckfelder bzw. Schallfelder erzeugt werden, deren Schallwellen sich ungestört in an die Saugstutzen vorgeschalteten Rohrleitungen ausbreiten.

Ausgehend davon sind auch hier effiziente Schalldämpfungsmaßnahmen für solche schallemissionserzeugende Radialturbinen nötig.

Es liegt der Erfindung die Aufgabe zugrunde, einen Schalldämpfer anzugeben, welcher die Nachteile aus dem Stand der Technik verbessert, einfach zu realisieren und auch einfach - in eine schallemittierende Anlage bzw. Vorrichtung, wie eine radiale Strömungsmaschine, - einzubauen ist sowie welcher insbesondere für eine Dämpfung von Schallemissionen bei einem Radialverdichter oder einer Radialturbine geeignet ist.

Die Aufgabe wird durch einen Diffusor für eine radiale Strömungsmaschine, insbesondere einen Radialverdichter, mit den Merkmalen gemäß dem unabhängigen Patentanspruch gelöst.

Dieser Diffusor weist einen im Wesentlichen ringförmigen Hohlraum, einen Ringraum, auf, welcher zumindest durch eine erste radiale Seitenfläche begrenzt wird. Erfindungsgemäß ist in dieser Seitenfläche mindestens eine im Wesentlichen ringförmig umlaufende Nut ausgebildet.

Diese mindestens eine im Wesentlichen ringförmig umlaufende, zum Ringraum über einen Nutausgang offene (Nutausgangsöffnung) Nut wirkt dabei als akustischer Resonator, insbesondere Lambda/4 - Resonator, - kurz im Folgenden auch nur Resonator - , sodass an der Nut vorbeilaufende Schallwellen, die eine gleiche Frequenz aufweisen wie eine (akustische) Eigen- bzw. Resonanzfrequenz dieser Nut, in einem Bereich eines Nutausgangs reflektiert und damit eine Schallausbreitung über die Nut bzw. den Resonator hinweg reduziert werden.

Dadurch kann die Schallausbreitung im Ringraum reduziert und eine effektive Schalldämpfung im Diffusor - und der radialen Strömungsmaschine bzw. des Radialverdichters - erreicht werden.

Durch eine gewählte Geometrie bzw. Dimensionierung der im Wesentlichen ringförmig umlaufenden Nut, insbesondere durch eine Tiefe der Nut, durch eine Breite/Höhe der Nut bzw. des Nutausgangs, durch eine radiale Position der Nut in der radialen Seitenfläche, werden Eigenform (Eigenmode) bzw. Knotendurchmesser und Eigen- bzw. Resonanzfrequenz der Nut bestimmt.

Der Ausgestaltung bzw. der (dreidimensionale) Geometrie der Umfangsnut - an sich - sind soweit keine Grenzen gesetzt, als sich durch die umlaufende Nut eine Kavität bzw. ein Hohlraum ausbildet, welcher als akustischer Resonator wirkt.

So können beispielweise Umfangsnuten mit beliebige Nutformen, wie Umfangsnuten mit rechteckigem, V-förmigen oder trapezförmigem Querschnitt, Umfangsnuten mit nach außen geschrägter Wand und/oder Umfangsnuten als Schwalbenschwanz und/oder Umfangsnuten mit - Bereichs weisen oder vollständig - glatten und/oder gekrümmten Wänden und/oder Umfangsnuten mit Hinterschnitten und/oder mit Kammern realisiert sein. Auch wellenförmige Umfangsnuten oder Umfangsnuten mit gestuftem Nutengrund sind möglich.

Weist eine an der Nut vorbeilaufende Schallwelle somit die gleiche Eigenform bzw. einen gleichen Knotendurchmesser wie eine gleiche akustische Eigenform im Resonators bzw. der Nut auf und/oder weist die an der Nut vorbeilaufende Schallwelle die gleiche Eigenfrequenz wie die der Nut auf, so ist die Reflektion besonders effektiv.

D. h., durch geeignete (dreidimensionale) Dimensionierung der Nut kann die akustische Eigenfrequenz sowie die Eigenform der Nut auf eine zu reflektierende Schallwelle, d. h. auf deren Frequenz und Eigenform, abgestimmt werden - und damit gezielt Frequenzen - über die Dimensionierung der Nut - gedämpft werden.

Anders ausgedrückt, aufgrund der Dreidimensionalität der im Wesentlichen ringförmig umlaufende Nut (auch nur Umfangsnut) kann deren Eigenformen über einfache geometrische Parameter so eingestellt werden, dass an der Nut vorbeilaufende akustische Druckmuster mit einer bestimmten Form besonders effektiv reflektiert werden.

Die Form dieser vorbeilaufenden akustischen Druckmuster kann beispielsweise über analytische Zusammenhänge, wie nach einer Formel nach Tyler & Sofrin, abgeschätzt werden.

Die Geometrie einer Umfangsnut ist einfach zu fertigen und bietet aufgrund der geringeren Anzahl freier Parameter, wie Höhe, Breite, Tiefe, oder Form die Möglichkeit einer Einbindung in einen Optimierungsprozess.

Weiterhin erzielt die Erfindung eine robuste wartungsfreie (Schalldämpfungs-)Lösung, die auch unter hohen Drücken und Temperaturen keinem Verschleiß ausgesetzt ist. Sie bietet dadurch einen deutlichen Vorteil gegenüber auf Absorptionsmaterial beruhenden Ansätzen.

Da der erfindungsgemäße "Schalldämpfer" nahe der Schallquelle (Laufrad und ggf. beschaufelter Diffusor / ggf. beschaufelter Leitkranz) eingesetzt wird, kann bei richtiger Dimensionierung auch die Anregung des Laufrades durch akustische Druckmuster verringert werden.

Bei Einsatz der Umfangsnut im Ringraum sind keine weiteren Schallschutzmaßnahmen, insbesondere im Rohrleitungssystem, erforderlich. Sowohl eine Lärmabstrahlung, als auch die Anregung von Rohrleitungsschwingungen kann deutlich reduziert werden. Es ergibt sich ein deutlicher Kostenvorteil gegenüber externen Schalldämpferlösungen.

Zu erwartende Druckverluste sind gering, was sowohl numerische Berechnung als auch Experimente zeigen.

Bevorzugte Weiterbildungen der Erfindung ergeben sich aus den abhängigen Ansprüchen.

In einer bevorzugten Ausgestaltung weist die zumindest eine erste radiale Seitenfläche mehrere im Wesentlichen ringförmig umlaufende, insbesondere konzentrische zueinander liegende, Nuten auf. Durch mehrere solche Umfangsnuten lässt sich die Effizienz des Schalldämpfers erhöhen.

Diese Umfangsnuten können besonders bevorzugt derart ausgebildet sein, dass diese jeweils unterschiedliche Dimensionierungen, insbesondere unterschiedliche Tiefe und/oder Breite, aufweisen. Beispielsweise kann hier vorgesehen sein, dass mit einer wachsenden radialen Entfernung im ringförmigen Hohlraum bzw. Ringraum nach außen die Tiefe und die Breite der Umfangsnuten jeweils kleiner werden.

Hierdurch, d. h. durch mehrere Umfangsnuten, lassen sich gezielt mehrere Frequenzen bis hin zu einer breitbandigen Schalldämpfung von Schallemissionen in der radialen Strömungsmaschine dämpfen. Beispielsweise kann ein zu dämpfendes Frequenzband von 700 Hertz - 2000 Hertz, 700 Hertz - 4000 Hertz oder 700 Hertz - 6000 Hertz realisiert werden.

Die Effizienz des "Resonatorschalldämpfers" kann weiter gesteigert werden, wenn der ringförmige Hohlraum durch eine der ersten radialen Seitenfläche axial gegenüberliegende, zweite radiale Seitenfläche begrenzt wird, welche zweite radiale Seitenfläche ebenfalls eine im Wesentlichen ringförmig umlaufende Nut oder - bei weiter Steigerung der Effizienz - mehrere im Wesentlichen ringförmig umlaufende, insbesondere konzentrisch zueinander liegende, Nuten aufweist.

Davon ausgehend kann nach einer weiteren bevorzugten Weiterbildung vorgesehen sein, dass die eine im Wesentlichen ringförmig umlaufende Nut der ersten radialen Seitenfläche der einen im Wesentlichen ringförmig umlaufenden Nut der zweiten radialen Seitenfläche unmittelbar, d. h. auf gleicher radialer Höhe, axial gegenüberliegt.

Alternativ kann aber auch vorgesehen sein, dass die eine im Wesentlichen ringförmig umlaufende Nut der ersten radialen Seitenfläche der einen im Wesentlichen ringförmig umlaufenden Nut der zweiten radialen Seitenfläche radial versetzt, d. h. mit unterschiedlicher radialer Höhe, gegenüberliegt. Dies mag insbesondere dann von Vorteil sein, wenn auf Grund von in dem ringförmigen Hohlraum bzw. Ringraum angeordneten Elementen, beispielsweise eine Beschaufelung, ein Platz für eine "unmittelbar axial gegenüberliegende Anordnung" der Umfangsnuten nicht zur Verfügung steht.

Eine solche unmittelbar axial gegenüberliegende Anordnung wie auch eine radial versetzte Anordnung von Umfangsnuten lässt sich auch bei jeweils mehreren im Wesentlichen ringförmig umlaufenden, konzentrisch zueinander liegenden Nuten in den beiden radialen Seitenfläche vorsehen. Auch hier mögen die Platzgegebenheiten im Ringraum (beschaufelter Ringraum) ausschlaggebend sein, um anstelle einer "unmittelbar axial gegenüberliegende Anordnung" radial versetzte Umfangnuten vorzusehen.

In einer weiteren bevorzugten Weiterbildung ist die Eigenfrequenz der mindestens einen im Wesentlichen ringförmig umlaufenden Nut auf eine zu reflektierende Frequenz abgestimmt. Besonders bevorzugt kann die zu reflektierende Frequenz eine Flügelradumlauffrequenz ("blade passing frequency") eines Radialverdichters oder eine zweite Harmonische oder dritte Harmonische oder vierte Harmonische zu der Flügelradumlauffrequenz des Radialverdichters sein. Bevorzugt ist auch die Eigenform der mindestens einen im Wesentlichen ringförmig umlaufenden Nut auf die Eigenform einer zu reflektierenden Schallwelle abzustimmen.

In einer weiteren bevorzugten Ausgestaltung weist der im Wesentlichen ringförmige Hohlraum eine Beschaufelung auf.

Hierdurch kann sich ergeben, dass die mindestens eine im Wesentlichen ringförmig umlaufende Nut oder mehrere solcher Umfangsnuten in einem Bereich der Beschaufelung im Ringraum angeordnet ist bzw. sind.

Auch kann vorgesehen sein, dass die mindestens eine im Wesentlichen ringförmig umlaufende Nut oder mehrere solcher Umfangsnuten außerhalb des Bereichs der Beschauflung in Ringraum angeordnet ist bzw. sind.

Auch kann vorgesehen sein, dass die mindestens eine im Wesentlichen ringförmig umlaufende Nut Unterbrechungen aufweist. Dieses kann beispielsweise dann vorgesehen sein, wenn der Ringraum eine Beschaufelung aufweist, welche eine vollständig umlaufende Nut verhindert.

Nach einer weiteren bevorzugten Weiterbildung ist vorgesehen, dass der "(Resonator-)Schalldämpfer" - als dortiger Diffusor - in einem Radialverdichter eingesetzt bzw. realisiert ist. Auch kann der "Schalldämpfer" in einer Radialturbine bei einem einem Turbinenlaufrad der Radialturbine vorgeschalteten Turbinenleitkranz einsetzt bzw. dort realisiert sein.

Auch kann vorgesehen sein, dass - im Falle mehrerer im Wesentlichen ringförmigen umlaufenden Nuten - diese derart ausgebildet sind, dass eine Dämpfung für einen großen Drehzahlbereich von z. B. 50% bis 105% einer Nenndrehzahl der radialen Strömungsmaschine bzw. des Radialverdichters ausgelegt sind.

In Figuren sind Ausführungsbeispiele der Erfindung dargestellt, welche im Weiteren näher erläutert werden.

Es zeigen
- FIG 1: Skizze einer Schnittdarstellung einer radialen Strömungsmaschine, eines Radialverdichters, mit einem Resonatorschalldämpfer gemäß einer Ausführungsform;
- FIG 2: Skizze einer Schnittdarstellung einer radialen Strömungsmaschine, eines Radialverdichters, mit einem Resonatorschalldämpfer gemäß einer weiteren Ausführungsform;
- FIG 3: Skizze einer Schnittdarstellung einer radialen Strömungsmaschine, eines Radialverdichters, mit einem Resonatorschalldämpfer gemäß einer weiteren Ausführungsform;
- FIG 4: exemplarisch einen akustischen Eigenmode in einer Ringnut bei einem Radialverdichter gemäß einer Ausführungsform.

### Ausführungsbeispiele: Resonatorschalldämpfer für Radialverdichter

In den FIGen 1 bis 3 sind verschiedene Ausgestaltungen von Radialverdichtern 100 mit jeweils einem im Diffusor realisierten bzw. integrierten Resonatorschalldämpfer 1 dargestellt.

Solche Radialverdichter 100 wie dargestellt weisen ein Laufrad 10 auf, das um eine Achse 11 mit hoher Drehzahl rotiert. Das Laufrad 10 besitzt eine Nabe 12 und davon radial abstehende Schaufeln 13.

Die Nabe 12 hat einen ersten Bereich 12a, der im Wesentlichen zylindrisch ist, einen Übergangsbereich 12b, in dem sich der Nabenradius erweitert, und einen Endbereich 12c, der im Wesentlichen senkrecht zu der Achse 11 verläuft.

Das - mit Strömungsrichtung 3 - axial einströmende Gas 2 wird durch das Laufrad 10 in Rotation versetzt und verlässt das Laufrad 10 in radialer Strömungsrichtung 3 zur Achse 11 und in einem stumpfen Winkel zu der Achse 11.

Die Schaufeln 13 sind an einer gemeinsamen Rückenplatte 14 der Nabe 12 befestigt. Das Laufrad 10 befindet sich in einem Gehäuse 15, dessen Wand 16 der Außenkontur des Laufrades angepasst ist. Das von dem Laufrad 10 gebildete Gebläse weist einen axialen Einlass 17 und eine sich um den Umfang des Laufrades 10 erstreckenden radialen Auslass 18 auf.

An den Auslass 18 schließt sich der Diffusor 20 an, der mit dem Gehäuse 15 fest verbunden ist und nicht rotiert. Der Diffusor 20 weist eine im Wesentlichen radiale Tragwand 21 auf, an die Flügel 22 (Diffusorbeschaufelung) angebracht sind, welche die den Auslass 18 passierende Strömung leiten.

Der radialen Tragwand des Diffusors 20 axial mit Abstand gegenüberliegend befindet sich eine weitere im Wesentlichen radiale Wand 23, wodurch der Diffusor 20 einen ringförmigen, mit der Beschaufelung 22 besetzten Raum, den Ringraum 30, ausbildet.

Die Flügel 22 verlaufen im Wesentlichen radial zur Achse 11. Zwischen den Flügeln 22 sind Diffusorkanäle gebildet, deren Querschnittsfläche von innen nach außen zunimmt.

Die Aufgabe des Diffusors 20 besteht darin, das von dem Laufrad 10 beschleunigte Gas, das eine hohe kinetische Energie hat, zu verlangsamen und die kinetische Energie in Druck umzusetzen.

An einem Auslass 26 des Diffusors 20 schließt sich - weiter stromabwärts - ein (nicht näher dargestelltes) Rohrleitungssystem 29 an (Druckseite 27), welches über einen Druckstutzen 28 mit dem Diffusor 20 verbunden ist.

Solche Radialverdichter 100 wie dargestellt verursachen hohe Schallemissionen, die eine (Lärm-)Beeinträchtigung einer Umgebung des Radialverdichters 100 darstellen, Vibrationen, strukturrelevante Fehlfunktionen sowie auch Rohrleitungsschwingungen in/an Rohrleitungssystemen auslösen können, welche Rohrleitungsschwingungen zu Schäden an den Rohrleitungen bis hin zu einem Ausfall des Radialverdichters 100 führen.

Dominante Schallquellen solcher Emissionen werden am Ort des Flügel-/Laufrades 10 und des Diffusoreingangs 25 oder etwaiger Diffusorschaufeln 22 bedingt durch die hohe Geschwindigkeit der durch diese Regionen hindurchströmenden Fluide erzeugt.

Insbesondere an der Druckseite 27 bzw. an dem dortigen Druckstutzen 28 des Radialverdichters 100 werden komplexe, instationäre, dreidimensionale, rotierende und/oder pulsierende Druckfelder bzw. Schallfelder erzeugt, deren Schallwellen sich ungestört in die an den Druckstutzen 28 anschließende Rohrleitungen 29 ausbreiten und dort beschriebene Schäden bedingen können.

Zur Vermeidung solcher Schäden bzw. als effektiven Schallschutz sehen die Radialverdichter 100 - wie in FIGen 1 bis 3 gezeigt - jeweils einen im Diffusor bzw. im dortigen Ringraum 30 realisierten bzw. integrierten Resonatorschalldämpfer 1 vor.

Zur Verminderung der Ausbreitung der Schallwellen im Ringraum 30 des Diffusors 20 werden wie FIGen 1 bis 3 zeigen eine oder mehrere, ringförmig um die Achse 11 verlaufende Umfangs-/Ringnuten 50 in der radialen Tragwand 21 und/oder in der radialen Wand 23 angebracht, die als akustische Resonatoren, insbesondere als Lambda/4 - Resonatoren, wirken.

Dabei können diese - ringförmigen und konzentrisch zur Achse 11 verlaufenden - Umfangsnuten 50 sowohl einseitig im Ringraum 30, beispielsweise an der radialen Tragwand 21 oder an der radialen Wand 23, als auch beidseitig, d. h. sowohl an der radialen Tragwand 21 als auch an der radialen Wand 23, angebracht sein.

Auch können diese Umfangsnuten 50 sowohl nur im Bereich der Beschaufelung 22 des Diffusors oder nur im Bereich außerhalb der Beschaufelung 22 des Diffusors 20 als auch im und außerhalb des Bereichs der Beschaufelung 22 des Diffusors 20 angeordnet sein.

Durch den Ringraum 30 bzw. an den Umfangs-/Ringnuten 50 vorbeilaufende Schallwellen, die die gleiche Frequenz aufweisen, wie eine der Resonanzfrequenzen einer solchen Umfangs-/Ringnut 50 werden im Bereich des Resonatoraustritts 51, d. h. der Nutöffnung bzw. des Nuteingangs 51, reflektiert und damit gedämpft.

FIG 1 zeigt eine Ausgestaltung dieses Resonatorschalldämpfers 1, welcher zwei jeweils konzentrisch zur Achse 11 ringförmig umlaufende Umfangsnuten 50 aufweist.

Die eine der beiden Umfangsnuten 50 ist an der radialen Tragwand 21 angeordnet. Etwa in gleichem radialem Abstand zur Achse 11 ist die zweite der beiden Umfangsnuten in der radialen Wand 23 angeordnet. Beide Umfangsnuten 50, welche in Form, Breite und Tiefe identisch sind und einen U-förmigen Querschnitt aufweisen, liegen sich demnach unmittelbar, d. h. auf gleicher radialer Höhe, axial gegenüber.

Ihr radialer Abstand von der Achse 11 bzw. ihre radiale Position im Ringraum 30 ist derart bemessen, dass beide Umfangsnuten 50 (radial) außerhalb des beschaufelten Bereichs 22 des Diffusors 20 bzw. Ringraums 30 liegen.

FIG 2 zeigt eine weitere Ausgestaltung eines Resonatorschalldämpfers 1 im Diffusor 20, welcher eine Vielzahl jeweils konzentrisch zur Achse 11 ringförmig umlaufende Umfangsnuten 50 aufweist.

Ein erster Teil dieser Umfangsnuten 50, hier vier Umfangsnuten 50, ist an der radialen Tragwand 21 im Bereich der Beschaufelung 22 des Diffusors 20 angeordnet. Diesen Umfangsnuten 50 unmittelbar axial, d. h. jeweils auf gleicher radialer Höhe bzw. in jeweils gleichem radialen Abstand zur Achse 11, gegenüberliegend ist ein zweiter Teil der Umfangsnuten 50, ebenfalls vier Umfangsnuten 50, an der radialen Wand 23 - damit ebenfalls im beschaufelten Bereich 22 des Diffusors 20 bzw. Ringraums 30 - angeordnet.

Einander unmittelbar gegenüberliegende Umfangsnuten 50 sind dabei jeweils in Form, Breite und Tiefe identisch. Dabei nehmen die Breite sowie die Tiefe der Umfangsnuten 50 mit wachsendem Abstand von der Achse 11 ab. Anders ausgedrückt, mit wachsendem radialen Abstand zur Achse 11 werden die Umfangsnuten 50 schmäler bzw. enger und weniger tief. Alle Umfangsnuten 50 weisen einen U-förmigen Querschnitt auf.

FIG 3 zeigt eine weitere Ausgestaltung eines Resonatorschalldämpfers 1 im Diffusor 20 mit ebenfalls einer Vielzahl jeweils konzentrisch zur Achse 11 ringförmig umlaufende Umfangsnuten 50.

Gemäß dieser Ausgestaltung nach FIG 3 sind alle Umfangsnuten 50, hier vier Umfangsnuten 50, konzentrisch zueinander und konzentrisch zur Achse 11 an der radialen Wand 23 im Bereich der Beschaufelung 22 des Diffusors 20 angeordnet. Mit wachsendem radialem Abstand von der Achse 11 nehmen die Breite sowie die Tiefe der Umfangsnuten 50 ab. Anders ausgedrückt, mit wachsendem radialen Abstand zur Achse 11 werden die Umfangsnuten 50 schmäler bzw. enger und weniger tief. Alle Umfangsnuten 50 weisen auch hier einen U-förmigen Querschnitt auf.

FIG 4 zeigt exemplarisch einen akustischen Eigenmode 60 in einer solchen als Resonator wirkenden Ringnut 50.

FIG 4 zeigt 24 Druckmaxima 61. Weiter ist dieser Eigen- bzw. Akustikmode 60 durch 12 sogenannte Knotendurchmesser 62 und eine bestimmte Eigenfrequenz charakterisiert. An der Umfangsnut 50 vorbeilaufende Schallwellen, die durch diese Eigenfrequenz charakterisiert sind, werden reflektiert und die Schallausbreitung über bzw. an Umfangsnut 50 vorbei reduziert.

Weist die vorbeilaufende Schallwelle den gleichen Knotendurchmesser 62 wie die akustische Eigenform 60 in der Umfangsnut 50 (Resonator) auf, ist der Reflektionsprozess besonders effektiv.

Solche Resonatorschalldämpfer 1 wie beschrieben wirken äußerst effizient, insbesondere da sie nahe der Schallquelle, Laufrad 10 und (ggfl. beschaufelter 22) Diffusor 20 eingesetzt werden, so dass auf weitere, aufwendige Schallschutzmaßnahmen, insbesondere für das gesamte Rohrleitungssystem 29 des Radialverdichters 100, verzichtet werden kann.

## Patentansprüche

1. Diffusor (20) für einen Radialverdichter (100), welcher Diffusor (20) einen im Wesentlichen ringförmigen Hohlraum (30) aufweist, welcher zumindest durch eine erste radiale Seitenfläche (21, 23) begrenzt wird
**dadurch gekennzeichnet, dass**
die zumindest eine erste radiale Seitenfläche (21, 23) mindestens eine im Wesentlichen ringförmig umlaufende, leere Umfangsnut (50) aufweist, welche einen akustischen Resonator ausbildet, wobei eine Dimensionierung der mindestens einen im Wesentlichen ringförmig umlaufenden, leeren Umfangsnut (50) eine Eigenfrequenz und/oder eine Eigenform (60) der im Wesentlichen ringförmig umlaufenden, leeren Umfangsnut (50) bestimmt und die Eigenfrequenz und/oder die Eigenform (60) der mindestens einen im Wesentlichen ringförmig umlaufenden, leeren Umfangsnut (50) auf eine zu reflektierende Frequenz und/oder auf eine zu reflektierende Schallwelle abgestimmt ist.

2. Diffusor (20) nach mindestens einem der voranstehenden Ansprüche,
**dadurch gekennzeichnet, dass**
die zumindest eine erste radiale Seitenfläche (21, 23) mehrere im Wesentlichen ringförmig umlaufende, insbesondere konzentrisch zueinander liegende, leere Umfangsnuten (50) aufweist, welche insbesondere jeweils unterschiedliche Dimensionierungen, insbesondere unterschiedliche Tiefe und/oder Breite, aufweisen.

3. Diffusor (20) nach mindestens einem der voranstehenden Ansprüche,
**dadurch gekennzeichnet, dass**
der ringförmige Hohlraum (30) durch eine der ersten radialen Seitenfläche (21, 23) axial gegenüberliegende, zweite radiale Seitenfläche (21, 23) begrenzt wird, welche zweite radiale Seitenfläche (21, 23) eine im Wesentlichen ringförmig umlaufende, leere Umfangsnut (50) oder mehrere im Wesentlichen ringförmig umlaufende, konzentrisch zueinander liegende, leere Umfangsnuten (50) aufweist.

4. Diffusor (20) nach mindestens dem voranstehenden Anspruch,
**dadurch gekennzeichnet, dass**
die eine im Wesentlichen ringförmig umlaufende, leere Umfangsnut (50) der ersten radialen Seitenfläche (21, 23) der einen im Wesentlichen ringförmig umlaufenden, leeren Umfangsnut (50) der zweiten radialen Seitenfläche (21, 23) axial oder radial versetzt gegenüberliegt oder dass die mehreren im Wesentlichen ringförmig umlaufenden, konzentrisch zueinander liegenden, leeren Umfangsnuten (50) der ersten radialen Seitenfläche (21, 23) und die mehreren im Wesentlichen ringförmig umlaufenden, konzentrisch zueinander liegenden, leeren Umfangsnuten (50) der zweiten radialen Seitenfläche (21, 23) axial oder radial versetzt gegenüberliegend angeordnet sind.

5. Diffusor (20) nach mindestens einem der voranstehenden Ansprüche,
**dadurch gekennzeichnet, dass**
die die Eigenfrequenz und/oder die Eigenform bestimmende Dimensionierung eine Breite und/oder Tiefe und/oder radiale Position der im Wesentlichen ringförmig umlaufenden, leeren Umfangsnut (50) ist.

6. Diffusor (20) nach mindestens dem voranstehenden Anspruch,
**dadurch gekennzeichnet, dass**
die Eigenfrequenz und/oder die Eigenform (60) der mindestens einen im Wesentlichen ringförmig umlaufenden, leeren Umfangsnut (50) auf eine Flügelradumlauffrequenz ("blade passing frequency") des Radialverdichters oder eine zweite Harmonische oder dritte Harmonische oder vierte Harmonische zu der Flügelradumlauffrequenz des Radialverdichters (100) abgestimmt ist.

7. Diffusor (20) nach mindestens einem der voranstehenden Ansprüche,
**dadurch gekennzeichnet, dass**
der im Wesentlichen ringförmige Hohlraum (30) eine Beschaufelung (22) aufweist.

8. Diffusor (20) nach mindestens dem voranstehenden Anspruch,
**dadurch gekennzeichnet, dass**
die mindestens eine im Wesentlichen ringförmig umlaufende, leere Umfangsnut (50) oder jede im Wesentlichen ringförmig umlaufende, leere Umfangsnut (50) in einem Bereich der Beschaufelung (22) angeordnet ist oder dass die mindestens eine im Wesentlichen ringförmig umlaufende, leere Umfangsnut (50) oder jede im Wesentlichen ringförmig umlaufende, leere Umfangsnut (50) außerhalb des Bereichs der Beschaufelung (22) angeordnet ist.

9. Diffusor (20) nach mindestens einem der voranstehenden Ansprüche,
**dadurch gekennzeichnet, dass**
die mindestens eine im Wesentlichen ringförmig umlaufende, leere Umfangsnut (50) Unterbrechungen aufweist.

10. Diffusor (20) nach mindestens einem der voranstehenden Ansprüche eingesetzt in einem Radialverdichter (100) oder eingesetzt in einer Radialturbine bei einem einem Turbinenlaufrad der Radialturbine vorgeschalteten Turbinenleitkranz.

## Claims

1. Diffuser (20) for a radial compressor (100), which diffuser (20) has a substantially annular hollow chamber (30) which is delimited at least by one first radial side surface (21, 23),
**characterized in that**
the at least one first radial side surface (21, 23) has at least one substantially annularly encircling, empty circumferential groove (50) which forms an acoustic resonator, wherein a dimensioning of the at least one substantially annularly encircling, empty circumferential groove (50) defines a natural frequency and/or or an eigenform (60) of the substantially annularly encircling, empty circumferential groove (50), and the natural frequency and/or the eigenform (60) of the at least one substantially annularly encircling, empty circumferential groove (50) is tuned to a frequency to be reflected and/or to a sound wave to be reflected.

2. Diffuser (20) according to at least one of the preceding claims,
**characterized in that**
the at least one first radial side surface (21, 23) has multiple substantially annularly encircling, empty circumferential grooves (50) which are in particular situated concentrically with respect one another and which have in particular different dimensions in each case, in particular different depths and/or widths.

3. Diffuser (20) according to at least one of the preceding claims,
**characterized in that**
the annular hollow chamber (30) is delimited by a second radial side surface (21, 23) which is situated axially opposite the first radial side surface (21, 23), which second radial side surface (21, 23) has a substantially annularly encircling, empty circumferential groove (50) or multiple substantially annularly encircling, empty circumferential grooves (50) situated concentrically with respect one another.

4. Diffuser (20) according to at least the preceding claim,
**characterized in that**
the one substantially annularly encircling, empty circumferential groove (50) of the first radial side surface (21, 23) is situated opposite the one substantially annularly encircling, empty circumferential groove (50) of the second radial side surface (21, 23) with an axial or radial offset, or in that the multiple substantially annularly encircling, empty circumferential grooves (50), which are situated concentrically with respect one another, of the first radial side surface (21, 23) and the multiple substantially annularly encircling, empty circumferential grooves (50), which are situated concentrically with respect one another, of the second radial side surface (21, 23) are arranged opposite one another with an axial or radial offset.

5. Diffuser (20) according to at least one of the preceding claims,
**characterized in that**
the dimensioning which defines the natural frequency and/or the eigenform is a width and/or a depth and/or a radial position of the substantially annularly encircling, empty circumferential groove (50).

6. Diffuser (20) according to at least the preceding claim,
**characterized in that**
the natural frequency and/or the eigenform (60) of the at least one substantially annularly encircling, empty circumferential groove (50) are/is tuned to a vane impeller rotational frequency ("blade passing frequency") of the radial compressor or a second harmonic or third harmonic or fourth harmonic of the vane impeller rotational frequency of the radial compressor (100).

7. Diffuser (20) according to at least one of the preceding claims,
**characterized in that**
the substantially annular hollow chamber (30) has a blade arrangement (22).

8. Diffuser (20) according to at least the preceding claim,
**characterized in that**
the at least one substantially annularly encircling, empty circumferential groove (50) or each substantially annularly encircling, empty circumferential groove (50) is arranged in a region of the blade arrangement (22) or **in that** the at least one substantially annularly encircling, empty circumferential groove (50) or each substantially annularly encircling, empty circumferential groove (50) is arranged outside the region of the blade arrangement (22).

9. Diffuser (20) according to at least one of the preceding claims,
**characterized in that**
the at least one substantially annularly encircling, empty circumferential groove (50) has discontinuities.

10. Diffuser (20) according to at least one of the preceding claims, used in a radial compressor (100) or used in a radial turbine with a turbine guide ring positioned upstream of a turbine rotor of the radial turbine.

## Revendications

1. Diffuseur ( 20 ) pour un compresseur ( 100 ) radial, lequel diffuseur ( 20 ) a une cavité ( 30 ) sensiblement annulaire qui est délimitée au moins par une première surface ( 21, 23 ) latérale radiale,
**caractérisé en ce que**
la au moins une première surface ( 21, 23 ) latérale radiale a au moins une rainure ( 50 ) périphérique vide, faisant sensiblement le tour annulairement et qui constitue un résonateur acoustique, une dimension de la au moins une rainure ( 50 ) périphérique vide, faisant sensiblement le tour annulairement, déterminant une fréquence propre et/ou une forme ( 60 ) propre de la rainure ( 50 ) périphérique vide, faisant sensiblement le tour annulairement et la fréquence propre et/ou la forme ( 60 ) propre de la au moins une rainure ( 50 ) périphérique vide, faisant sensiblement le tour annulairement étant accordée à une fréquence à réfléchir et/ou à une onde sonore à réfléchir.

2. Diffuseur ( 20 ) suivant au moins l'une des revendications précédentes,
**caractérisé en ce que**
la au moins une première surface ( 21, 23 ) latérale radiale a plusieurs rainures ( 50 ) périphériques vides, faisant sensiblement le tour annulairement, notamment concentriques les unes aux autres, qui ont notamment respectivement des dimensions différentes, notamment des profondeurs différentes et/ou des largeurs différentes.

3. Diffuseur ( 20 ) suivant au moins l'une des revendications précédentes,
**caractérisé en ce que**
la cavité ( 30 ) annulaire est délimitée par une deuxième surface ( 21, 23 ) latérale radiale opposée axialement à la première surface ( 21, 23 ) latérale radiale, laquelle deuxième surface ( 21, 23 ) latérale radiale a une rainure ( 50 ) périphérique vide, faisant sensiblement le tour annulairement ou plusieurs rainures ( 50 ) périphériques vides, concentriques les unes aux autres et faisant sensiblement le tour annulairement.

4. Diffuseur ( 20 ) suivant au moins la revendication précédente,
**caractérisé en ce que**
la rainure ( 50 ) périphérique vide faisant sensiblement le tour annulairement de la première surface ( 21, 23 ) latérale radiale, est opposée en étant décalée axialement ou radialement à la une rainure ( 50 ) périphérique, vide et faisant sensiblement le tour annulairement, de la deuxième surface ( 21, 23 ) latérale radiale ou **en ce que** les plusieurs rainures ( 50 ) périphériques vides concentriques les unes aux autres et faisant sensiblement le tour annulairement de la première surface ( 21, 23 ) latérale radiale et plusieurs rainures ( 50 ) périphériques vides concentriques les unes aux autres et faisant sensiblement le tour annulairement de la deuxième surface ( 21, 23 ) latérale radiale sont opposées en étant décalées axialement ou radialement.

5. Diffuseur ( 20 ) suivant au moins l'une des revendications précédentes,
**caractérisé en ce que**
la dimension déterminant la fréquence propre ou la forme propre est une largeur et/ou une profondeur et/ou une position radiale de la rainure ( 50 ) périphérique vide, faisant sensiblement le tour annulairement.

6. Diffuseur ( 20 ) suivant au moins la revendication précédente,
**caractérisé en ce que**
la fréquence propre et/ou la forme ( 60 ) propre de la au moins une rainure ( 50 ) périphérique vide, faisant sensiblement le tour annulairement est accordée à une fréquence de passage de pale ( « blade passing frequency » ) du compresseur radial ou à un deuxième harmonique ou à un troisième harmonique ou à un quatrième harmonique de la fréquence de passage de pale du compresseur ( 100 ) radial.

7. Diffuseur ( 20 ) suivant au moins l'une des revendications précédentes,
**caractérisé en ce que**
la cavité ( 30 ) sensiblement annulaire a un aubage ( 22 ).

8. Diffuseur ( 20 ) suivant au moins la revendication précédente,
**caractérisé en ce que**
la au moins une rainure ( 60 ) vide, faisant sensiblement le tour annulairement ou chaque rainure ( 50 ) périphérique vide, faisant sensiblement le tour annulairement, est disposée dans une région de l'aubage ( 22 ) ou **en ce que** la au moins une rainure ( 50 ) périphérique vide, faisant sensiblement le tour annulairement ou chaque rainure ( 50 ) périphérique vide, faisant sensiblement le tour annulairement, est disposée en dehors de la région de l'aubage ( 22 ).

9. Diffuseur ( 20 ) suivant au moins l'une des revendications précédentes,
**caractérisé en ce que**
la au moins une rainure ( 50 ) périphérique vide, faisant sensiblement le tour annulairement a des interruptions.

10. Diffuseur ( 20 ) suivant au moins l'une des revendications précédentes, utilisé dans un compresseur ( 100 ) radial ou utilisé dans une turbine radiale pour une couronne directrice de turbine montée en amont d'une roue de la turbine radiale.
